# FASCICULE DE BREVET EUROPEEN

(11) **EP 0 606 034 B1**
(45) Date de publication et mention de la délivrance du brevet: **18.06.1997**
(21) Numéro de dépôt: 93403193.1
(22) Date de dépôt: 28.12.1993
(51) Int. Cl.: B24B 9/14, B24B 49/04, B24B 47/22

(54) **Machine à meuler des lentilles ophtalmiques**
Ophtalmische Linsen Schleifmaschine
Ophtalmic lenses grinding machine

(30) Priorité: 08.01.1993 FR 9300130
(43) Date de publication de la demande: 13.07.1994
(73) Titulaire: ESSILOR INTERNATIONAL Compagnie Générale d'Optique, F-94220 Charenton le Pont (FR)
(72) Inventeur: Nauche, Michel, F-95230 Soisy s/Montmorency (FR); Guillermin, Laurent, F-75012 Paris (FR)
(74) Mandataire: Hirsch, Marc-Roger

(56) Documents cités:
- EP-A- 0 177 402
- EP-A- 0 360 669
- PATENT ABSTRACTS OF JAPAN vol. 17, no. 139 (M-1385)22 Mars 1993 & JP-A-04 315 563 (NIKON CO.) 6 Novembre 1992

## Description

La présente invention concerne une machine à meuler des lentilles ophtalmiques, comprenant une ou plusieurs meules montées rotatives autour d'un axe et entraînées par un moteur, une bascule montée pivotante par rapport à un axe parallèle audit axe des meules, un vernier, ladite bascule comprenant des moyens de préhension pour maintenir et faire tourner une lentille autour d'un axe, ledit vernier se déplaçant sensiblement selon son axe longitudinal en fonction de la position angulaire desdits moyens de préhension.

Il existe déjà des machines à meuler, utilisées dans le domaine ophtalmique pour détourer, biseauter ou rainurer des lentilles ophtalmiques.

L'opération de détourage est l'opération qui permet d'adapter le contour d'une lentille ophtalmique, qui est généralement circulaire, au contour de la monture destinée à la recevoir. Elle consiste donc à supprimer certaines parties de la périphérie de la lentille.

L'opération de biseautage d'une lentille ophtalmique, qui est mise en oeuvre après le détourage, permet d'adapter la section du bord périphérique de la lentille, pour qu'elle puisse s'engager dans la rainure que comporte habituellement une monture de lunettes. Le biseautage d'une lentille consiste donc à ménager sur le bord périphérique de la lentille une nervure ou un biseau, qui présente en général une forme triangulaire.

L'opération de rainurage d'une lentille ophtalmique est aussi mise en oeuvre après le détourage de la lentille. Elle permet d'adapter la section du bord périphérique de la lentille pour que celle-ci puisse être montée dans certains types de montures. En effet, certaines montures ne présentent pas une rainure sur tout le périmètre intérieur de la monture; il arrive au contraire par exemple que la monture ne corresponde qu'à la partie supérieure de la lentille et que la partie inférieure de la lentille ne soit retenue que par un fil transparent. Dans un tel cas, il est nécessaire de ménager une rainure ou gorge, le plus souvent triangulaire ou semi-circulaire sur le bord périphérique de la lentille.

Le plus souvent, ces trois opérations sont conduites sur une même machine à meuler qui est équipée d'un train de meules. De telles machines sont connues et disponibles dans le commerce. Un exemple en est donné dans le brevet français publié sous le numéro 2 543 039, au nom de la demanderesse.

Ces machines à meuler sont généralement constituées d'un châssis qui supporte d'une part une ou plusieurs meules diamantées, souvent accolées pour constituer un train de meules, et montées rotatives autour d'un axe. Le châssis supporte d'autre part une bascule porte-lentille ophtalmique. Cette bascule présente des moyens de préhension susceptibles de recevoir, maintenir et faire tourner la lentille ophtalmique à traiter. Dans une telle machine à meuler, la bascule et la ou les meules sont susceptibles de se déplacer l'une relativement à l'autre, d'une part suivant la direction de l'axe des meules (mouvement axial) et, d'autre part, sensiblement perpendiculairement à cet axe (mouvement orthoradial). Le mouvement relatif axial permet de passer d'une meule à une autre et permet aussi de suivre les contours de la lentille lors de l'opération de biseautage ou de rainurage. Le mouvement relatif sensiblement orthoradial permet d'usiner des lentilles de forme non circulaire. La présente invention concerne ce mouvement sensiblement orthoradial de la bascule par rapport aux meules dans une machine à meuler.

Le plus souvent, la ou les meules sont montées rotatives autour d'un premier axe et la bascule est montée coulissante et pivotante par rapport à un deuxième axe parallèle au premier. La bascule est parfois aussi montée mobile perpendiculairement à l'axe de la ou des meules.

Dans les machines connues, des moyens d'appui sollicitent la bascule en direction de l'axe des meules. Ces moyens d'appui résultent de l'effet de la seule gravité sur la bascule ou de l'effet combiné de la gravité et de moyens tels que des ressorts ou un système de contrepoids. Ainsi, dans le brevet de la demanderesse cité plus haut, les moyens d'appui qui sollicitent la bascule en direction de l'axe des meules sont constitués par l'effet de la gravité et par un ressort dont la tension est réglable.

Dans les machines classiques, un gabarit présentant la forme de lentille à obtenir est monté en même temps que la lentille sur l'axe de rotation de celle-ci. Un vernier est monté immobile par rapport à l'axe des meules et comporte à son extrémité une touche permettant de déterminer quand le vernier vient au contact du gabarit. Dans les machines plus modernes, le gabarit est remplacé par un disque et le vernier se déplace sensiblement selon son axe longitudinal en fonction de la forme de lentille à obtenir. Une touche disposée à l'extrémité du vernier permet de la même façon de déterminer quand le vernier vient au contact du disque. Dans les deux cas, lorsque la touche du vernier vient au contact du gabarit ou du disque, dans une position angulaire donnée de la lentille, cela signifie que l'usinage est terminé dans cette position angulaire.

Ainsi, pendant tout l'usinage, c'est-à-dire pendant le détourage, le biseautage ou le rainurage, la lentille est en appui sur une des meules, sous l'action des moyens d'appui. Le contact de la touche du vernier sur le gabarit ou sur le disque permet de déterminer pour chaque position angulaire du verre le moment où l'usinage est terminé.

Ce système de l'art antérieur présente des inconvénients. Tout d'abord, la bascule est simplement en appui sur la meule en cours d'utilisation, sous l'action des moyens d'appui. De ce fait, il existe pour la bascule un risque de vibrations non maîtrisables que les moyens d'appui constitués par la gravité ou une force de rappel élastique ou de contrepoids ne permettent pas d'éliminer.

De plus, les moyens d'appui entraînent sur le verre une charge d'appui constante dans le cas d'un contrepoids, et sensiblement constante dans le cas d'un rappel élastique par ressort. Ceci peut, dans le cas de verres organiques de forte puissance, entraîner une force trop importante sur la meule et conduire au calage du moteur. Inversement, dans le cas de verres très fins, cette charge d'appui constante peut s'avérer trop importante et provoquer l'éclatement du verre.

En outre, les systèmes connus imposent des cycles d'usinage compliqués et peu rationnels. Ainsi, un mode d'usinage consiste à choisir un sens de rotation de la lentille, et à changer ce sens de rotation à chaque contact de la touche du vernier sur le gabarit ou le disque.

Enfin, de par sa constitution même, ce type de système est intrinsèquement limité dans sa précision par l'existence nécessaire d'une course de la touche disposée à l'extrémité du vernier.

JP-A-4 315 563 concerne une machine à meuler connue du type décrit dans le préambule de la revendication 1, avec une bascule en appui sur un vermier monté sur un chassis. La bascule de ce document comprend en outre des moyens d'appui permettent de régler la valeur de la pression de meulage (entre trois valeurs prédéterminées), en fonction de divers paramètres. Toutefois, il n'y a pas de liaison positive entre la bascule et le vernier.

EP-A-0 360 669 décrit un système d'un type équivalent à celui mentionné plus haut. Au lieu d'un disque et d'un vernier mobile, la machine de ce document comprend une touche d'appui, et un restituteur de gabarit avec un patin d'appui mobile en translation. Il s'agit d'un système parfaitement équivalent à celui décrit plus haut: la seule différence est que le vernier mobile est monté sur la bascule au lieu d'être monté sur la partie fixe ou chassis. En tout état de cause, il s'agit d'un système dans lequel un vernier (ou patin) se déplace sensiblement selon son axe longitudinal en fonction de la position angulaire de la lentille à meuler, et vient en appui simple sur la touche d'appui.

Ces deux machines présentent les inconvénients mentionnés plus haut.

La présente invention permet de pallier ces inconvénients. Elle fournit une solution aux problèmes de vibrations, de jeux axiaux et de rebonds dus aux moyens d'appui ou à la touche du vernier. Elle permet d'adapter l'usinage au type de verre travaillé, sans réglage de la machine à meuler. Elle assure un usinage plus rapide et plus précis, sans nécessiter, comme dans les systèmes connus, de contrepoids ou ressorts importants.

L'invention concerne une machine à meuler les lentilles, comprenant une ou plusieurs meules montées rotatives autour d'un axe de meules et entraînées par un moteur, une bascule montée pivotante par rapport à un axe de bascule parallèle audit axe de meules, un vernier, ladite bascule comprenant des moyens de préhension pour maintenir et faire tourner une lentille autour d'un axe de lentille, ledit vernier se déplaçant sensiblement selon son axe longitudinal en fonction de la position angulaire desdits moyens de préhension. Elle est caractérisée par une liaison positive entre le vernier et ladite bascule, les déplacements du vernier déterminant ainsi la position angulaire de la bascule par rapport à l'axe de bascule.

Selon un mode de réalisation préféré de l'invention, la bascule coulisse le long de l'axe de bascule et la liaison positive assure le positionnement angulaire de ladite bascule au cours du mouvement le long dudit axe de bascule.

Avantageusement, la liaison positive comporte une pièce porte-rainure présentant une rainure oblongue dans laquelle s'engage un disque monté sur la bascule.

Dans ce cas, le disque est monté de préférence sur l'axe des moyens de préhension.

Le disque se déplace dans la pièce porte-rainure au cours du mouvement de coulissement de la bascule le long de l'axe de bascule.

Selon encore un mode de réalisation préféré de l'invention, la machine comprend en outre des moyens d'évaluation de l'épaisseur de la lentille, et le mouvement du moteur du vernier est asservi en fonction des informations transmises par lesdits moyens d'évaluation.

Dans un mode de réalisation préféré de la machine selon l'invention, le vernier comprend une tige, reliée par une de ses extrémités à la bascule, une vis à bille reliée à l'autre extrémité de la tige, et un moteur susceptible de faire tourner la vis à bille.

Dans ce cas, le moteur peut être monté sur le châssis de la machine à meuler par une liaison pivot autour d'un axe parallèle aux axes de bascule, de lentille ou de meules.

L'extrémité de la tige peut être reliée à la bascule par une liaison pivot autour d'un arbre fixé sur ladite bascule.

On peut aussi choisir d'asservir le mouvement du moteur en fonction de la position angulaire des moyens de préhension et de la forme à donner à la lentille.

Il est aussi possible d'asservir le couple du moteur du vernier en fonction du couple du moteur entraînant les meules.

D'autres buts, avantages et caractéristiques préférées apparaîtront à la lecture de la description d'un mode de réalisation de l'invention en regard du dessin annexé, dans lequel:
- la figure 1 est une représentation schématique d'une machine à meuler de type connu;
- la figure 2 est une représentation schématique d'un premier mode de réalisation d'une machine à meuler selon l'invention.
- la figure 3 est une représentation schématique d'un deuxième mode de réalisation d'une machine à meuler selon l'invention.

La figure 1 est une représentation schématique d'une machine à meuler du type connu. Le châssis de la machine n'est pas représenté. La machine comporte un train de meules 1, entraîné en rotation autour d'un axe de meules 2 par un moteur 3. La machine comporte par ailleurs une bascule 4, montée coulissante (flèche 5) et pivotante (flèche 6) par rapport à un axe de bascule 7 parallèle à l'axe 2 des meules. Cette bascule 4 présente des moyens de préhension 8, 9, constitués de broches susceptibles de maintenir et faire tourner une lentille 10 autour d'un axe de lentille 11 parallèle aux axes de meules 2 et de bascule 7. Un disque 12 est monté sur l'axe de lentille 11 et tourne en même temps que celle-ci. Un vernier 13 présentant à son extrémité voisine du disque 12 une touche sensible 14 est disposé orthogonalement à l'axe 2 des meules, et est susceptible de se déplacer suivant son axe longitudinal, sous l'action d'un moteur 15. La touche sensible 14 vient alors au contact du disque 12. Enfin, des moyens d'appui 16 constitués par un ressort de rappel sollicitent la bascule 4 de sorte à rapprocher l'axe de lentille 11 de la lentille 10 de l'axe 2 des meules, dans le sens de la direction longitudinale du vernier 13.

Lors de l'usinage de la lentille, les moyens d'appui 16 maintiennent la lentille 10 contre la meule 1. Lorsque, dans une direction angulaire donnée, l'usinage de la lentille est achevé, la touche 14 du vernier 13 vient au contact du disque 12. L'usinage continue alors sur les autres points du périmètre de la lentille, jusqu'à ce que la touche 14 soit au contact du disque 12 en chaque point de son contour.

Le système représenté à la figure 1 présente les inconvénients décrits ci-dessus.

La figure 2 montre une représentation schématique d'un premier mode de réalisation d'une machine à meuler selon l'invention. Les parties de la machine identiques à celles de la figure 1 sont référencées par les mêmes numéros et leur description n'est pas reprise. La machine à meuler de la figure 2 présente à l'extrémité du vernier 13, non pas une touche sensible, mais une pièce porte-rainure 17. Cette pièce 17 présente une rainure 18 oblongue dans laquelle le disque 12, monté sur l'axe de lentille 11, est susceptible de se déplacer. Avantageusement, le disque 12 est remplacé par un roulement monté sur l'axe. La machine à meuler de la figure 2 ne présente pas de moyens d'appui 16. De ce fait, la machine selon l'invention présente, grâce à la pièce porte-rainure 17, une liaison positive entre le vernier 13 entraîné par le moteur 15 et la bascule 4. De la sorte, la position angulaire de la bascule 4 autour de l'axe de bascule 7 est contrôlée directement par la position du vernier 13.

Dans une machine selon l'invention, telle que celle de la figure 2, le mouvement du vernier 13 est commandé par un moteur 15. Ce moteur est asservi, en fonction de la position angulaire des moyens de préhension 8, 9, et donc en fonction de la position angulaire de la lentille en cours d'usinage. Bien entendu, le moteur 15 du vernier 13 est aussi asservi en fonction de la forme de lentille à obtenir, qui peut être lue sur une monture à l'aide d'un appareil approprié, ou qui peut correspondre à un gabarit enregistré dans la machine.

La figure 3 montre une représentation schématique d'un deuxième mode de réalisation d'une machine à meuler selon l'invention. Les parties de la machine analogues à celles de la figure 2 sont référencées par les mêmes numéros et leur description n'est pas reprise. Dans la machine de la figure 3, la bascule 4 n'a qu'un mouvement de rotation autour de l'axe de bascule 7, comme le symbolise la flèche 6. L'ensemble constitué du train de meules 1 et du moteur de meules 3 est en revanche susceptible de se déplacer le long de l'axe des meules 2, comme le symbolise la flèche 5'. Dans le mode de réalisation de la figure 3, le vernier comprend une tige 19 reliée à une extrémité à la bascule 4, par une liaison pivot autour d'un arbre 20 fixé sur la bascule. L'autre extrémité de la tige 19 est reliée à une vis à bille 21. La vis à bille est montée dans un moteur 22 susceptible de la faire tourner. Le moteur 22 est monté sur le châssis de la machine à meuler, par une liaison pivot autour d'un axe parallèle à l'arbre 20, et aux axes 7, 11 et 2.

Le dispositif de la figure 3 fonctionne sensiblement comme celui de la figure 2. Le moteur 22 est asservi comme le moteur 15, en fonction de la forme de la lentille à obtenir. La rotation de la vis à bille 21 sous l'action du moteur 22 conduit à une variation de la longueur du vernier constitué par la tige 19, la vis 21 et le moteur 22. De la sorte, la distance séparant la liaison pivot reliant la tige à la bascule et la liaison pivot reliant le moteur 22 au châssis varie en fonction de la forme de la lentille à obtenir, ce qui commande la position de la bascule 4 dans sa rotation autour de l'axe de bascule 7.

L'invention permet ainsi de supprimer tous les jeux autour de l'axe de bascule 7, ainsi que les rebonds, vibrations et autres phénomènes nuisibles à l'usinage du verre. De plus, l'invention permet un réglage de la force avec laquelle la lentille 10 s'appuie sur la meule 1, en contrôlant les couples respectifs des moteurs 3 et 15 ou 22. De la sorte, l'invention permet de varier la force avec laquelle la lentille s'appuie sur la meule, en fonction des phases d'usinage. La charge peut être beaucoup plus importante que dans les systèmes connus, sans nécessiter de contrepoids ou de ressort. La force d'appui peut varier selon les phases de l'usinage. Ainsi, il est possible de fortement charger la lentille lors du détourage, ce qui diminue le temps d'usinage et ne présente pas de risque quant à la précision finale de la lentille. Si l'on désire moduler la force avec laquelle la lentille s'appuie sur la meule, il est possible d'asservir le couple du moteur 15 ou 22 du vernier, en fonction du couple du moteur 3 d'entraînement des meules. De la sorte, on évite grâce à l'invention tout calage du moteur des meules, et on obtient un usinage plus rapide.

La variation de la charge d'appui est avantageusement modulée en fonction de l'épaisseur de la lentille. Un dispositif permettant de mesurer l'épaisseur de la lentille dans sa partie périphérique est décrit dans le brevet précité de la demanderesse. Ce dispositif est constitué d'un poste de lecture comprenant deux palpeurs formant capteurs et qui s'appliquent sur les faces de la lentille à usiner. Dans le cas d'un verre fin, il est alors possible selon l'invention de soulager la sollicitation de la bascule, ce qui limite le risque de casse de la lentille. Le moteur 15 ou 22, qui commande la position du vernier 13 est asservi en tenant aussi compte des informations transmises par les deux palpeurs. Ainsi, la position de la bascule tient compte de l'épaisseur du verre, et il est possible de charger davantage un verre épais, et de peu charger un verre fin.

Dans l'étape de finition de la lentille, que ce soit un biseautage ou un rainurage, il est possible de faire varier la pression de la lentille sur la meule en fonction de la force à obtenir. Par exemple, il est possible d'augmenter la pression et de réduire la vitesse de rotation de la lentille sur les parties planes de la périphérie de la lentille. On peut aussi réduire la pression et augmenter la vitesse de rotation du verre pour les angles; ces asservissements permettent un usinage beaucoup plus précis de la forme de la lentille. Ces asservissements sont facilement obtenus selon l'invention par un contrôle du moteur 15 ou 22 qui détermine la position du vernier 13, et donc par l'intermédiaire de la liaison positive, la position de la bascule 4.

Les schémas des figures 2 et 3 ne montrent que des modes de réalisation possibles de l'invention, qui sont susceptibles d'être adaptés facilement sur les machines à meuler existantes. Le disque ou roulement 12 n'est pas nécessairement solidaire de l'axe 11 de la lentille 10, et peut fort bien être porté par un axe décalé par rapport à l'axe de lentille 11, comme dans le mode de réalisation de la figure 3. Dans le cas d'une machine dans laquelle la bascule est constituée d'une potence, il n'est pas nécessaire que la pièce 17 présente une rainure de forme oblongue. Dans l'exemple de la figure 2, la rainure oblongue permet une rotation de la bascule 4 alors que le vernier reste parallèle à lui-même. De plus, l'épaisseur de la pièce 17 permet le mouvement axial de la bascule sans risque de perte de la liaison positive entre le vernier 13 et la bascule 4. Dans le mode de réalisation de la figure 3, ces caractéristiques sont remplacées par un mouvement de basculement de l'ensemble du vernier 13.

Bien entendu, la présente invention n'est pas limitée aux modes de réalisation décrits et représentés mais elle est susceptible de nombreuses variantes accessibles à l'homme de l'art sans sortir du cadre de l'invention telle que revendiquée.

## Revendications

1. Machine à meuler les lentilles ophtalmiques, comprenant une ou plusieurs meules (1) montées rotatives autour d'un axe de meules (2) et entraînées par un moteur (3), une bascule (4) montée pivotante par rapport à un châssis autour d'un axe de bascule (7) parallèle audit axe (2) des meules, un vernier (13) monté sur le châssis, ladite bascule (4) comprenant des moyens de préhension (8, 9) pour maintenir et faire tourner une lentille (10) autour d'un axe (11) de lentille (10), ledit vernier (13) se déplaçant sensiblement selon son axe longitudinal en fonction de la position angulaire desdits moyens de préhension (8, 9), caractérisée en ce qu'elle comprend une liaison positive (12, 17, 18 ; 19, 20) entre le vernier (13) et ladite bascule, les déplacements du vernier (13) déterminant ainsi la position angulaire de la bascule (4) par rapport au châssis autour de l'axe de bascule (7).

2. Machine selon la revendication 1, caractérisée en ce que la bascule (4) coulisse le long de l'axe (7), et en ce que ladite liaison positive (12, 17, 18 ; 19, 20) assure le positionnement angulaire de ladite bascule (4) au cours du mouvement le long dudit axe (7).

3. Machine selon la revendication 1 ou 2, caractérisée en ce que ladite liaison positive comporte une pièce porte-rainure (17) présentant une rainure oblongue (18) dans laquelle s'engage un disque (12) monté sur la bascule (4).

4. Machine selon la revendication 3, caractérisée en ce que le disque (12) est monté sur l'axe (11) des moyens de préhension (8, 9).

5. Machine selon la revendication 3 ou 4, caractérisée en ce que le disque (12) se déplace dans la pièce porte-rainure (17) au cours du mouvement de coulissement de la bascule (4) le long de l'axe (7).

6. Machine selon l'une des revendications 1 à 5, caractérisée en ce que le mouvement du vernier (13) est commandé par un moteur (15) asservi en fonction de la position angulaire des moyens de préhension (8, 9) et de la forme à donner à la lentille (10).

7. Machine selon la revendication 6, caractérisée en ce que le couple du moteur (15) du vernier (13) est asservi en fonction du couple du moteur (3) entraînant les meules (1).

8. Machine selon la revendication 6 ou 7, caractérisée en ce qu'elle comprend en outre des moyens d'évaluation de l'épaisseur de la lentille (10), et en ce que le mouvement du moteur (15) du vernier (13) est asservi en fonction des informations transmises par lesdits moyens d'évaluation.

9. Machine selon la revendication 1, caractérisée en ce que en ce que ledit vernier (13) comprend une tige (19), reliée par une de ses extrémités à la bascule (4), une vis à bille (21) reliée à l'autre extrémité de la tige (19), et un moteur (22) susceptible de faire tourner la vis à bille (21),

10. Machine selon la revendication 9, caractérisée en ce que en ce que ledit moteur (22) est monté sur le châssis de la machine à meuler, par une liaison pivot autour d'un axe parallèle aux axes (7), (11) et (2).

11. Machine selon la revendication 9 ou 10, caractérisée en ce que en ce que l'extrémité de la tige (19) est reliée à la bascule (4) par une liaison pivot autour d'un arbre (20) fixé sur ladite bascule.

12. Machine selon l'une des revendications 9 à 11, caractérisée en ce que le mouvement du moteur (22) est asservi en fonction de la position angulaire des moyens de préhension (8, 9) et de la forme à donner à la lentille (10).

13. Machine selon l'une des revendications 9 à 12, caractérisée en ce que le couple du moteur (22) est asservi en fonction du couple du moteur (3) entraînant les meules (1).

## Claims

1. A machine for grinding ophthalmic lenses comprising one or several grinding wheels (1) rotatably mounted on a grinding wheel axis (2) and driven by a motor (3), a swinging head frame (4) pivotally mounted on a head frame axis (7) parallel to said grinding wheel axis (2), a vernier (13) mounted on said chassis, said swinging head frame (4) comprising means (8, 9) for gripping and retaining an ophthalmic lens and causing a lens (10) to rotate about a lens axis (11), said vernier (13) undergoing movements substantially along a longitudinal axis of said vernier, as a function of the angular position of said gripping means (8, 9), characterized in that it includes a positive linkage (12, 17, 18; 19, 20) between said vernier (13) and said swinging head, movements of said vernier (13) thus controlling the angular position of said swinging head frame (4) with respect to the chassis, around said head frame (7) axis.

2. The grinding machine according to claim 1, characterized in that said head frame (4) is able to slide along said head frame axis (7) and said positive linkage (12, 17, 18; 19, 20) determines the angular position of said head frame (4) during sliding movement thereof along said head frame axis (7).

3. The grinding machine according to claim 1 or 2 characterized in that said positive linkage includes a slotted part (17) incorporating an oblong slot (18) in which a disk (12) mounted on said head frame (4) engages.

4. The grinding machine according to claim 3, characterized in that said disk (12) is mounted on the axis of said gripping means.

5. The grinding machine according to claim 3 or 4, characterized in that said disk (12) moves inside said slotted part during sliding motion of said head frame along said head frame (4) axis (7).

6. The grinding machine according to one of claims 1 to 5, characterized in that the movement of said vernier (13) is determined by a motor (15) controlled as a function of the angular position of said gripping means (8, 9) and the shape to be imparted to said lens (10).

7. The grinding machine according to claim 6, characterized in that the torque of said motor (15) driving said vernier (13) is regulated as a function of the torque of said motor (3) driving said grinding wheels (1).

8. The grinding machine according to claim 6 or 7, characterized in that it further comprises means for evaluating the thickness of said lens (10), and in that the movement of said motor (15) driving said vernier (13) is controlled as a function of data sent by said evaluation means.

9. The grinding machine according to claim 1, characterized in that said vernier (13) comprises a rod (19) linked at one of the ends thereof to said head frame (4), a screw jacking means (21) linked to the other end of said rod (19), and a motor (22) adapted to drive said screw jacking means (21).

10. The grinding machine according to claim 9, characterized in that said motor (22) is mounted on the frame of said grinding machine by a swivel joint able to pivot about an axis parallel to the axes (7), (11) and (2).

11. The grinding machine according to claim 9 or 10, characterized in that the end of said rod (19) is linked to said head frame (4) by a swivel joint pivoting about a shaft (20) fixed to said head frame.

12. The grinding machine according to one of claims 9 to 11, characterized in that the movement of said motor (22) is controlled as a function of the angular position of said gripping means (8, 9) and the shape to be imparted to said lens (10).

13. The grinding machine according to one of claims 9 to 12, characterized in that the torque of said motor (22) is regulated as a function of the torque of said motor (3) driving said grinding wheels (1).

## Patentansprüche

1. Vorrichtung zum Schleifen von ophthalmologischen Linsen, umfassend eine oder mehrere Schleifsteine (1), welche drehbar um eine Schleifsteinachse (2) montiert und über einen Motor (3) angetrieben sind, eine Wippe (4), welche schwenkbar mit Bezug auf ein Chassis um eine Wippenachse (7) montiert ist, welche parallel zu der Achse (2) der Schleifsteine verläuft, einen Nonius (13), welcher an dem Chassis montiert ist, wobei die Wippe (4) Eingriffseinrichtungen (8, 9) umfaßt, zum Halten und Drehen der Linse (10) um eine Achse (11) der Linse (10), wobei der Nonius (13) sich praktisch entlang seiner Längsachse als Funktion der winkelmäßigen Position der Eingriffseinrichtungen (8, 9) bewegt,
**dadurch gekennzeichnet**, daß die Vorrichtung eine positive Kopplung (12, 17, 18; 19, 20) zwischen dem Nonius (13) und der Wippe umfaßt, wobei die Bewegungen des Nonius (13) somit die winkelmäßige Position der Wippe (4) mit Bezug auf das Chassis um die Wippenachse (7) bestimmen.

2. Vorrichtung nach Anspruch 1,
**dadurch gekennzeichnet**, daß die Wippe (4) entlang der Achse (7) gleitet und daß die positive Kopplung (12, 17, 18; 19, 20) die winkelmäßige Positionierung der Wippe (4) im Laufe der Bewegung entlang der Achse (7) sichert.

3. Vorrichtung nach Anspruch 1 oder 2,
**dadurch gekennzeichnet**, daß die positive Kopplung ein rillentragendes Teil (17) umfaßt, welches eine längliche Rille (18) aufweist, in welche eine Scheibe (12) eingreift, welche an der Wippe (4) montiert ist.

4. Vorrichtung nach Anspruch 3,
**dadurch gekennzeichnet**, daß die Scheibe (12) an der Achse (11) der Eingriffseinrichtungen (8, 9) montiert ist.

5. Vorrichtung nach Anspruch 3 oder 4,
**dadurch gekennzeichnet**, daß die Scheibe (12) sich in dem rillentragenden Teil (17) während der Gleitbewegung der Wippe (4) entlang der Achse (7) bewegt.

6. Vorrichtung nach einem der Ansprüche 1 bis 5,
**dadurch gekennzeichnet**, daß die Bewegung des Nonius (13) veranlaßt wird durch einen Motor (15), welcher betätigt wird als Funktion der winkelmäßigen Position der Eingriffseinrichtungen (8, 9) und der der Linse (10) zu verleihenden Form.

7. Vorrichtung nach Anspruch 6,
**dadurch gekennzeichnet**, daß die Kupplung des Motors (15) des Nonius (13) betätigt wird als Funktion der Kupplung des Motors (3), welcher die Schleifsteine (1) antreibt.

8. Vorrichtung nach Anspruch 6 oder 7,
**dadurch gekennzeichnet**, daß sie des weiteren eine Bewertungseinrichtung der Dicke der Linse (10) umfaßt, und daß die Bewegung des Motors (15) des Nonius (13) veranlaßt wird als Funktion der durch die Bewertungseinrichtung übertragenen Informationen.

9. Vorrichtung nach Anspruch 1,
**dadurch gekennzeichnet**, daß der Nonius (13) umfaßt einen Schaft (19), welcher mit einem seiner Enden mit der Wippe (4) verbunden ist, eine Kugelschraube (21), welche mit dem anderen Ende des Schaftes (19) verbunden ist, und einen Motor (22), welcher in der Lage ist, die Kugelschraube (21) zu drehen.

10. Vorrichtung nach Anspruch 9,
**dadurch gekennzeichnet**, daß der Motor (22) an dem Chassis der Schleifvorrichtung montiert ist, über eine Schwenkverbindung bezüglich einer Achse, welche parallel zu den Achsen (7, 11) und (2) verläuft.

11. Vorrichtung nach Anspruch 9 oder 10,
**dadurch gekennzeichnet**, daß das Ende des Schaftes (19) mit der Wippe (4) über eine Schwenkverbindung um eine Welle (20) verbunden ist, welche an der Wippe befestigt ist.

12. Vorrichtung nach einem der Ansprüche 9 bis 11,
**dadurch gekennzeichnet**, daß die Bewegung des Motors (22) veranlaßt wird als Funktion der winkelmäßigen Position der Eingriffseinrichtungen (8, 9) und der der Linse (10) zu verleihenden Form.

13. Vorrichtung nach einem der Ansprüche 9 bis 12,
**dadurch gekennzeichnet**, daß die Kupplung des Motors (22) betätigt wird als Funktion der Kupplung des Motors (3), welcher die Schleifsteine (1) antreibt.
